# EUROPÄISCHE PATENTSCHRIFT

(11) **EP 3 711 074 B1**
(45) Veröffentlichungstag und Bekanntmachung des Hinweises auf die Patenterteilung: **30.03.2022**
(21) Anmeldenummer: 18702118.3
(22) Anmeldetag: 15.01.2018
(51) Int. Cl.: H01F 27/00

(54) **TRANSPORTFÄHIGE LEISTUNGSTRANSFORMATOREINHEIT**
TRANSPORTABLE POWER TRANSFORMER UNIT
UNITÉ DE TRANSFORMATEUR DE PUISSANCE TRANSPORTABLE

(43) Veröffentlichungstag der Anmeldung: 23.09.2020
(73) Patentinhaber: Siemens Energy Global GmbH & Co. KG, 81739 München (DE)
(72) Erfinder: ETTL, Christian, 8160 Weiz (AT)
(86) Internationale Anmeldenummer: PCT/EP2018/050859
(87) Internationale Veröffentlichungsnummer: WO 2019/137623

(56) Entgegenhaltungen:
- EP-A1- 3 057 112
- WO-A1-92/01328
- WO-A2-2012/091805
- DE-C- 709 004
- DE-C- 721 450
- DE-C- 749 246
- DE-C- 918 695
- DE-C- 932 567
- GB-A- 2 464 192

## Beschreibung

Die Erfindung betrifft eine Leistungstransformatoreinheit mit wenigstens einem einphasigen Transformator, der zum Anschluss an ein Hochspannungsnetz eingerichtet ist, wobei jeder einphasige Transformator einen mit einem Isolierfluid befüllten Kessel, in dem ein Kern mit einer Ober- und Unterspannungswicklung angeordnet ist, wenigstens eine Durchführungssteckbuchse, die über eine sich innerhalb des Kessels erstreckende Wicklungsanschlussleitung mit der Ober- oder Unterspannungswicklung verbunden ist, wenigstens eine Hochspannungsdurchführung, die in die Durchführungssteckbuchse einsteckbar ist, eine Kühleinrichtung zum Kühlen der Isolierflüssigkeit und ein Ausdehnungsgefäß aufweist, das zum Ausgleich temperaturbedingter Volumenschwankungen des Isolierfluids dient.

Eine solche Leistungstransformatoreinheit ist aus der WO 2017/186748 A2 bereits bekannt. Die dort gezeigte Leistungstransformatoreinheit verfügt über drei einphasige Transformatoren, die jeweils zum Anschluss an ein Hochspannungsnetz vorgesehen sind. Jeder der einphasigen Transformatoren verfügt über einen separaten Kessel, in dem ein Kern mit einer Ober- und einer Unterspannungswicklung angeordnet ist. An einem Deckel des Kessels ist eine Durchführungssteckbuchse fluiddicht befestigt, in die eine Hochspannungsdurchführung eingeführt werden kann. Die Durchführungssteckbuchse ragt in den Ölraum des Kessels hinein und hält dort mit Hilfe einer aus einem nichtleitenden Isolierstoff gefertigten Innenwand ein Kontaktteil, das über eine Wicklungsanschlussleitung mit der Ober- oder Unterspannungswicklung verbunden ist. Ein Innenleiter, der Hochspannungsdurchführung ist - wenn diese in die Durchführungssteckbuchse eingeführt ist - über das Kontaktstück und die Wicklungsanschlussleitung mit der jeweiligen Wicklung verbunden. Dabei weist jede Durchführung an ihrem von der Einführseite abgewandten Ende einen Freiluftanschluss zum Anschluss einer luftisolierten Hochspannungsleitung auf. In der besagten Druckschrift ist ferner eine lösbar mit dem Kessel verbindbare Kühleinrichtung sowie ein Ausdehnungsgefäß offenbart, das ebenfalls lösbar mit dem Kessel verbindbar ist. Durch die lösbare Verbindung zwischen Kessel einerseits und Kühleinrichtung, Ausdehnungsgefäß sowie Hochspannungsdurchführung andererseits ist eine modulare Struktur bereitgestellt, die es erlaubt, die dem einphasigen Transformator ohne großen Planungsaufwand zu transportieren und diesen schnell vor Ort in Betrieb zu nehmen.

Eine Leistungstransformatoreinheit mit modularem Aufbau ist ferner aus der WO 2017/186749 A1, der WO 2017/186750 A2 und der WO 2017/186751 A1 bekannt.

Die GB2464192A beschreibt auch einen Leistungstransformatoreinheit mit wenigstens einem einphasigen Transformator, der zum Anschluss an ein Hochspannungsnetz eingerichtet ist. Jeder einphasige Transformator verfügt über einen mit einem Isolierfluid befüllten Kessel, in dem ein Kern mit einer Ober- und Unterspannungswicklung angeordnet ist. Ferner sind Hochspannungsdurchführungen vorgesehen. Eine Kühleinrichtung dient zum Kühlen der Isolierflüssigkeit, wobei ein Ausdehnungsgefäß zum Ausgleich temperaturbedingter Volumenschwankungen des Isolierfluids mit dem Kessel verbunden ist.

Die DE 749 246 offenbart einen bahntransportfähigen Einphasentransformator mit zwei Kernen, die in einer Längsrichtung hintereinander in einem Kessel liegen, der mit einem Isolierfluid befüllt ist. Ein Ausdehnungsgefäß ist fest mit dem Kessel verbunden.

Auch die DE 709 004 C (D3) beschreibt einen für Bahnanwendungen eingerichteten Transformator mit horizontalen Durchführungen bevorzugt in der Stirnseite des Kesseldeckels Weiterer Stand der Technik ist in der DE 918 695, der DE 932 567 C und der DE 721 450 C beschrieben.

Aufgabe der Erfindung ist es, eine Leistungstransformatoreinheit der eingangs genannten Art zu schaffen, die noch schneller vor Ort in Betrieb genommen werden kann.

Die Erfindung löst diese Aufgabe dadurch, dass das Ausdehnungsgefäß und die Kühleinrichtung mechanisch fest mit dem Kessel verbunden sind und zusammen mit diesem und jeder Durchführungssteckbuchse eine Transporteinheit bilden, wobei die Transporteinheit eine Außenkontur aufweist, die innerhalb eines vorgegebenen Transportprofils liegt.

Erfindungsgemäß ist eine Leistungstransformatoreinheit bereitgestellt, die aus wenigstens einem und in der Regel mehreren einphasigen Transformatoren besteht. Jeder einphasige Transformator ist als Leistungstransformator ausgebildet und zu einem Anschluss an ein Hochspannungsnetz vorgesehen.

Erfindungsgemäß bilden alle Komponenten jedes einphasigen Transformators mit Ausnahme der Hochspannungsdurchführungen eine Transporteinheit, deren Außenkontur innerhalb eines vorgeschriebenen Transportprofils liegt. Ein solches Transportprofil ist beispielsweise durch eine beim Straßentransport zu beachtende Verkehrsordnung gegeben, welche die maximale Höhe, Breite und Länge eines Fahrzeugs oder eines Fahrzeugverbandes festgelegt. Die erfindungsgemäße Transporteinheit liegt innerhalb dieses Transportprofils und kann daher ohne aufwändige Planung auch über übliche Verkehrswege transportiert werden. Als begrenzender Faktor tritt lediglich das Gewicht der Transporteinheit auf, das zwischen 50 und 200 Tonnen betragen kann.

Die Transporteinheit besteht erfindungsgemäß wenigstens aus dem Kessel, dem Ausdehnungsgefäß und der Kühleinrichtung des jeweiligen einphasigen Transformators, wobei das Ausdehnungsgefäß und die Kühleinrichtung fest mit dem Kessel verbunden sind. Zweckmäßige Verbindungsleitungen ermöglichen, dass Isolierfluid aus dem Inneren des Kessels über die Kühleinrichtung umgewälzt werden kann beziehungsweise in Folge eines Temperaturanstiegs vom Kessel ins Ausdehnungsgefäß gelangen kann.

An dem Kessel sind zweckmäßige Anhebestellen vorgesehen, an denen ein Kran zum Heben der Transporteinheit eingreifen kann. Die Transporteinheit wird beispielsweise auf den Anhänger eines Lastkraftwagens oder alternativ dazu auf ein Schienenfahrzeug oder in ein Flugzeug geladen. Dabei sorgt die Kompaktheit der Transporteinheit dafür, dass diese einfach und schnell auf das jeweilige Fahrzeug geladen werden kann. Der Transport kann aufgrund der begrenzten Planungserfordernisse schnell erfolgen, so dass die gesamte Leistungstransformatoreinheit schnell an den Zielort gebracht werden kann. Anschließend müssen lediglich die Hochspannungsdurchführungen in die Durchführungssteckbuchsen gesteckt und mit den jeweiligen Leitungen des Hochspannungsnetzes verbunden werden. Auf diese Weise kann eine sehr schnelle Inbetriebnahme vor Ort erfolgen.

Erfindungsgemäß sind Kessel, Kühleinrichtung und Ausdehnungsgefäß bereits während des Transports mit Isolierfluid befüllt.

Gemäß einer bevorzugten Ausgestaltung der Erfindung ist die Transporteinheit in ihrer Höhe kleiner als 4,2 m, in ihrer Breite kleiner als 3,3 m und in ihrer Länge kleiner als 9 m. Diese Maße haben sich als besonders zweckmäßig herausgestellt, um die in den jeweiligen Ländern bestehenden Anforderungen an ein Transportgut problemlos zu erfüllen.

Vorteilhafterweise umfasst die Transporteinheit neben den besagten Komponenten auch wenigstens einen Motorantrieb, wenigstens eine Sensoreinheit und wenigstens ein Schutz- und Überwachungsgerät. Die besagten zusätzlichen Komponenten sind vorteilhafterweise fest am Kessel oder aber auch der Kühleinrichtung oder dem Ausdehnungsgefäß befestigt, so dass diese einen festen mechanischen Verbund ausbilden und somit nicht aufwändig vor Ort zusammengesetzt werden müssen. Dabei sind die Komponenten natürlich so verbaut, dass die maximale Höhe, Breite und Länge der Transporteinheit innerhalb des Transportprofils liegt.

Gemäß einer bevorzugten Ausgestaltung der Erfindung ist das Ausdehnungsgefäß kastenförmig ausgestaltet, erstreckt sich in einer Längsrichtung und weist eine Höhe zwischen 50 cm und 250 cm auf. Das Ausdehnungsgefäß erstreckt sich zweckmäßigerweise oberhalb des Kessels und parallel zu diesem, wobei der Abstand zum Kessel möglichst gering gehalten ist und beispielsweise einige wenige Zentimeter, beispielsweise 5 cm - 30 cm, beträgt. Weist das Ausdehnungsgefäß beispielsweise eine Höhe von etwa 20 cm auf, kann der Kessel eine Höhe von über 4 m aufweisen, ohne dass die Transporteinheit das Transportprofil überragt.

Gemäß einer bevorzugten Ausgestaltung der Erfindung ist die Breite des Ausdehnungsgefäßes kleiner als Zweidrittel der Breite des Kessels.

Bei einer diesbezüglichen Weiterentwicklung ist die Länge des Ausdehnungsgefäßes größer als Dreiviertel der Länge des Kessels. Gemäß dieser Weiterentwicklung der Erfindung ist sichergestellt, dass das Ausdehnungsgefäß das notwendige Innenvolumen aufweist, um auch bei größeren Temperaturschwankungen die Volumenschwankungen des Isolierfluids ausgleichen zu können.

Zweckmäßigerweise erstrecken sich Kessel und Ausdehnungsgefäß jeweils in einer Längsrichtung, wobei die beiden Längsrichtungen parallel zueinander verlaufen.

Sowohl Ausdehnungsgefäß als auch der Kessel sind gemäß dieser Weiterentwicklung der Erfindung kastenförmig ausgebildet. Der Kasten des Ausdehnungsgefäßes erstreckt sich oberhalb des Kessels mit möglichst geringerem Abstand. Die Längen von Kessel und Ausdehnungsgefäß liegen vorteilhafterweise in der gleichen Größenordnung, während die Breite des Ausdehnungsgefäßes geringer ist als die Breite des Kessels ist. Das Ausdehnungsgefäß ist daher nur oberhalb eines Teilbereichs des Deckels des Kessels angeordnet. Ein Abschnitt des Kessels liegt nach oben hin offen, um dort die Hochspannungsdurchführungen anordnen zu können.

Gemäß einer bevorzugten Ausgestaltung der Erfindung weist der Kessel zwei einander gegenüberliegende Längsseiten und zwei einander gegenüberliegende Stirnseiten auf, die mit den Längsseiten verbunden sind und eine kürzere Breite aufweisen als die Längsseiten, wobei die Kühleinrichtung an wenigstens einer der Stirnseiten angeordnet ist. Mit anderen Worten verfügt der Kessel über eine kastenförmige Außenkontur, die von einer Würfelstruktur insoweit abweicht, dass zwei Seiten des Kastens, die einander gegenüberliegen, länger sind als die beiden anderen einander gegenüberliegenden Seiten, wobei die kürzeren Seiten hier als Stirnseiten bezeichnet werden. Der Kessel kann gemäß dieser Weiterentwicklung so konzipiert werden, dass dieser eine Breite aufweist, die etwas geringer ist als die des Transportprofils. Die Länge des Kessels ist so gewählt, dass diese zusammen mit den stirnseitig angeordneten Kühleinrichtungen die maximale Länge des Transportprofils nicht überschreitet. Das Anordnen der Kühleinrichtung an wenigstens einer der Stirnseiten ermöglicht auf besonders einfache Art und Weise die Transporteinheit so zu dimensionieren, dass diese das Transportprofil nicht überschreitet.

Gemäß einer diesbezüglichen Weiterentwicklung weist die Kühleinrichtung zwei Kühleinheiten auf, die an unterschiedlichen Stirnseiten angeordnet sind. Gemäß dieser vorteilhaften Weiterentwicklung ist eine Kühleinheit der Kühleinrichtung an einer ersten Stirnseite angeordnet. Die andere Kühleinheit der Kühleinrichtung ist an der gegenüberliegenden Stirnseite des Kessels montiert, wobei beide Kühleinheiten über einen Zu- und Ablauf mit dem Innenraum des Kessels verbunden sind, so dass das Isolierfluid über die jeweilige Kühleinheit umgewälzt werden kann. Das Umwälzen kann im Rahmen der Erfindung passiv oder aktiv erfolgen.

Gemäß einer diesbezüglich zweckmäßigen Ausgestaltung der Erfindung weist die Kühleinrichtung einen Zu- und Ablauf auf, die beide unterhalb einer Kühleinheit der Kühleinrichtung angeordnet sind. Gemäß dieser vorteilhaften Weiterentwicklung ist es ermöglicht, dass das Ausdehnungsgefäß mit nur geringem Abstand oberhalb des Kessels angeordnet werden kann.

Zweckmäßigerweise sind die Durchführungssteckbuchsen in einem Deckel des Kessels angeordnet. Üblicherweise am Kessel vorgesehene Dome sind gemäß dieser vorteilhaften Weiterentwicklung vermieden. Dome vergrößern zwar das Innenvolumen des Kessels und vereinfachen daher die Aufnahme einer Durchführung. Ein solcher Dom würde es jedoch nicht erlauben, das Ausdehnungsgefäß mit geringem Abstand zum Deckel des Kessels anzuordnen.

Zweckmäßigerweise weisen die Wicklungen eine Aramidisolation auf. Aramid ist ein Isolationsmaterial, das einer hohen thermischen Klasse zugeordnet, und in der Lage ist auch bei hohen Temperaturen des Isolierfluids innerhalb des Kessels die notwendige Spannungsfestigkeit bereitzustellen. Die Aramidisolation dient beispielsweise zum einen zum Halten der Wicklungsleiter der Wicklung in festem Abstand zueinander. Eine Aramidisolation kann darüber hinaus auch zum spannungsfesten Führen von Anschlussleitungen dienen. Eine Aramidisolationen oder ein anderes Isoliermaterial dieser thermischen Klasse, die statt einer Aramidisolation ebenfalls eingesetzt werden kann, ist dem Fachmann jedoch bekannt, so dass weitere Ausführungen hierzu entfallen können.

Vorteilhafterweise ist das Isolierfluid ein Esteröl. Esteröle weisen gegenüber mineralischen Ölen den Vorteil auf, dass diese umweltverträglich sind. Darüber hinaus können Transformatoren, deren Kessel mit Esteröl befüllt ist, bei höheren Temperaturen betrieben werden als dies bei einem vergleichbaren Transformator mit Mineralölfüllung der Fall wäre. Durch die Auswahl eines Esteröls als Isolierfluid kann die Transporteinheit daher noch kompakter ausgestaltet werden.

Weitere zweckmäßige Ausgestaltungen und Vorteile der Erfindung sind Gegenstand der nachfolgenden Beschreibung von Ausführungsbeispielen der Erfindung unter Bezug auf die Figuren der Zeichnung, wobei gleiche Bezugszeichen auf gleich wirkende Bauteile verweisen, wobei
- Figur 1: ein Ausführungsbeispiel eines einphasigen Transformators der erfindungsgemäßen Leistungstransformatoreinheit in einer perspektivischen Ansicht,
- Figur 2: den einphasigen Transformator gemäß Figur 1 in einer Seitenansicht,
- Figur 3: den einphasigen Transformator gemäß Figur 2 in einer Draufsicht,
- Figur 4: die Transporteinheit eines einphasigen Transformators gemäß Figur 1 mit Transportprofil und
- Figur 5: die Transporteinheit gemäß Figur 4 in einer Draufsicht verdeutlichen.

Figur 1 zeigt ein Ausführungsbeispiel eines einphasigen Transformators 1, einer erfindungsgemäßen Leistungstransformatoreinheit, die neben dem in Figur 1 gezeigten einphasigen Transformator 1 noch zwei weitere identisch ausgestaltete einphasige Leistungstransformatoren 1 aufweist. Jeder einphasige Transformator 1 dient zum Anschluss einer Phase eines dreiphasigen Wechselspannung führenden Versorgungsnetzes, das hier auf einem Hochspannungspotenzial von 335 kV liegt.

Der in Figur 1 gezeigte einphasige Transformator 1 verfügt über einen Kessel 2, der eine dem Betrachter zugewandte Seitenwand 3 sowie eine Stirnseite 4 aufweist, die dem Betrachter ebenfalls zugewandt ist. Der Seitenwand 3 liegt eine entsprechend dimensionierte in Figur 1 nicht sichtbare Seitenwand 5 gegenüber, wohingegen die Stirnseite 4 einer entsprechend dimensionierten Stirnseite 6 gegenüberliegt. Darüber hinaus verfügt der Kessel 2 über einen Deckel 7, der diesen nach oben hin fluiddicht abschließt. Die Bodenwandung des Kessels 2 ist in Figur 1 figürlich nicht dargestellt.

Der einphasige Transformator 1 umfasst ferner eine Kühleinrichtung, die aus zwei Kühleinheiten 8 und 9 besteht, wobei die Kühleinheit 8 an der Stirnseite 4 und die Kühleinheit 9 an der Stirnseite 6 fest mit dem Kessel 2 verbunden ist. Jede Kühleinheit 8 beziehungsweise 9 ist mit Lüftern 10 ausgerüstet, die bei Bedarf einen Luftstrom zum Erhöhen der Kühlleistung der jeweiligen Kühleinheit 8, 9 erzeugen.

Jede Kühleinheit 8, 9 ist über einen Zulauf 11 sowie einen Ablauf 12 mit dem Innenraum des Kessels 2 verbunden, der mit einem Isolierfluid - hier ein Esteröl - befüllt ist. Dabei ist erkennbar, dass sowohl Zulauf 11 als auch Ablauf 12 unterhalb der jeweiligen Kühleinheit 8 beziehungsweise 9 in diese münden.

Oberhalb des Kessels 2 erstreckt sich ein Ausgleichsgefäß 13, das über eine Verbindungsleitung 14 ebenfalls mit dem Innenraum des Kessels 2 verbunden ist. Das Ausdehnungsgefäß 13 erstreckt sich, wie der Kessel 2, in einer Längsrichtung, wobei die Längsrichtung des Ausdehnungsgefäßes 13 und die Längsrichtung des Kessels 2 parallel zueinander verlaufen. Das Ausdehnungsgefäß 13 ist dabei im Wesentlichen kastenförmig und insbesondere flach ausgebildet, und weist eine Höhe von etwa 1 m auf, wobei der Abstand zwischen dem Deckel 7 und der figürlich nicht dargestellten Bodenfläche des Ausdehnungsgefäßes 13 etwa 10 cm beträgt. Wesentlich ist, dass die Eingangsmündung des Zulaufs 11 unterhalb der Eingangsmündung der Verbindungsleitung 14 angeordnet ist, so dass sichergestellt ist, dass der Füllstand der Isolierflüssigkeit im Kessel 2 immer oberhalb der Eingangsöffnung des Zulaufs 11 liegt.

In dem Deckel 7 sind Durchführungssteckbuchsen 15 angeordnet, die fluiddicht mit dem Kessel 2 verbunden sind. Jede Durchführungssteckbuchse 15 bildet dazu einen Befestigungsflansch aus, gegen den diese fest auf dem Deckel 7 des Kessels 2 gepresst ist. Hierzu dienen beispielsweise zweckmäßige Schraubverbindungen. Um die Durchführungssteckbuchse 15 luft- und flüssigkeitsdicht am Kessel 2 zu befestigen, sind figürlich dargestellte Dichtmittel erforderlich, die zwischen dem Deckel 7 und dem Befestigungsflansch verklemmt sind. Jede Durchführungssteckbuchse 15 weist ferner einen Aufnahmeabschnitt auf, der figürlich nicht dargestellt ist und aus einem elektrisch nicht leitfähigen isolierenden Material besteht. Dabei verjüngt sich der Aufnahmeabschnitt zu einem geschlossenen Ende hin. An dem geschlossenen Ende wird die Wandung des Aufnahmeabschnitts von einem bolzenförmigen elektrisch leitenden Kontaktteil durchragt. An seinem in den Innenraum des Kessels 2 hineinragenden Abschnitt ist das Kontaktteil mit einer Wicklungsanschlussleitung verbunden, die sich innerhalb des Kessels 2 zu einer Wicklung erstreckt, die in dem Kessel angeordnet ist. Die besagte Wicklung ist über einen magnetisierbaren Kern induktiv mit einer weiteren Wicklung gekoppelt.

In jeder Durchführungssteckbuchse 15 ist in Figur 1 jeweils eine Hochspannungsdurchführung 16, 17, 18 eingeführt. Diese verfügen jeweils über einen einführseitigen Einführabschnitt, der formkomplementär zum besagten Aufnahmeabschnitt der Durchführungssteckbuchse 15 ausgebildet ist, so dass es zu einem passgenauen Anliegen der beiden Komponenten aneinander kommt und Luft oder sonstige Einschlüsse vermieden sind. An ihrer von dem besagten Einführabschnitt abgewandten Seite ist jede Hochspannungsdurchführung 16, 17, 18 mit einem Freiluftanschluss 19 ausgerüstet.

Darüber hinaus verfügt der einphasige Transformator 1 über zwei Kabelausgänge 20, die zur Aufnahme eines Kabelsteckers eingerichtet sind. Die Kabelausgänge 20 sind redundant, so dass bei Ausfall eines Kabelausgangs 20 die Energieversorgung der dem Transformator 1 nachgeschalteten Verbraucher durch den noch intakten Kabelausgang 20 gewährleistet ist.

In Figur 1 ist der Transformator 1 mit drei Hochspannungsdurchführungen 16, 17 und 18 gezeigt. Die Hochspannungsdurchführung 16 dient zum Anschluss eines luftisolierten Phasenleiters eines Hochspannungsversorgungsnetzes mit einer Spannung von 335 kV. Der einphasige Transformator 1 kann nun so eingestellt werden, dass dieser die Ausgangsspannung über die Hochspannungsdurchführung 17 oder 18 abgibt, wobei die Ausgangsspannung beispielsweise 138 kV beziehungsweise 134 kV beträgt. Es ist selbstverständlich, dass in diesem Fall lediglich eine ausgangsseitige Hochspannungsdurchführung 17 oder 18 benötigt wird und die andere Hochspannungsdurchführung nicht in die zugeordnete Durchführungssteckbuchse 15 eingesteckt werden muss. Darüber hinaus ist es auch möglich, die Ausgangsspannung an den Kabelausgängen 20 zu legen, so dass beide Hochspannungsdurchführungen 17 oder 18 entfallen können. Schließlich ist es auch möglich, beispielsweise bei Eingangsspannungen von 245 kV auf die Hochspannungsdurchführung 16 zu verzichten, wobei die Hochspannungsdurchführung 17 als Eingang zum Anschluss des luftisolierten 245kV-Leiters dient.

An der Stirnseite 4 ist neben der Kühleinheit 8 eine Gerätebox 21 sowie eine Steuerungseinheit 22 erkennbar, die beidseitig der Kühleinheit 8 an dem Kessel 2 befestigt sind. An der Stirnseite 6 ist der Kessel 2 im hinteren Bereich durch eine Ausbuchtung 23 erweitert, die zur Aufnahme der Durchführungssteckbuchse 15 für die Hochspannungsdurchführung 16 dient. Seitlich versetzt ist neben der Ausbuchtung 23 die Kühleinheit 9 erkennbar.

Figur 2 zeigt den einphasigen Transformator 1 gemäß Figur 1 in einer Seitenansicht, in welcher die Ausbuchtung 23 die hinter ihr angeordnete Kühleinheit 8 etwas verdeckt, so dass nur die Lüfter 10 erkennbar sind. Das Ausdehnungsgefäß 13 ist gegenüber dem Kessel 2 nach links versetzt und ragt über den Deckel 7 des Kessels 2 hinaus und überragt dabei den Zulauf 11 der Kühleinheit 8, der sich von seiner oben am Kessel 2 angeordneten Eintrittsöffnung unter der Gerätebox 21 hindurch zur Eingangsöffnung der Kühleinheit 8 erstreckt.

Figur 3 zeigt den einphasigen Transformator 1 in einer Draufsicht, aus welcher insbesondere die Verbindungsleitung 14 gut erkennbar ist. Darüber hinaus ist gezeigt, dass das Ausdehnungsgefäß 13 über eine Belüftungsleitung 24 verfügt, die mit einer Lufttrocknungsanlage ausgerüstet, um den Zufuhr von an ihrem vom Ausdehnungsgefäß 13 abgewandten Ende trockener Luft zum Ausdehnungsgefäß 13 zu ermöglichen.

Figur 4 zeigt eine Transporteinheit 25 des einphasigen Transformators 1 gemäß der Figuren 1, 2 oder 3, welche alle Komponenten des einphasigen Transformators 1, mit Ausnahme der Hochspannungsdurchführung 16, 17 und 18 umfasst. Darüber hinaus ist ein Transportprofil 26 verdeutlicht, welches die maximal zulässige Größe von Transportgut im Straßenverkehr verdeutlichen soll. Es ist erkennbar, dass die Transporteinheit 25 das maximal zulässige Transportprofil 26 nicht überragt. Dies wird zum einen dadurch erreicht, dass sämtliche Komponenten - mit Ausnahme der Durchführungen 16, 17, 18 - an den Stirnseiten 4 oder 6 verbaut sind. Darüber hinaus ist das Ausdehnungsgefäß 13 flach ausgebildet, wobei die Zugänge, also sowohl der Eingang als auch der Ausgang zu den jeweiligen Kühleinheiten 8 und 9 unterhalb der jeweiligen Kühleinheit 8 und 9 angeordnet sind.

Figur 5 zeigt die Transporteinheit 24 sowie das zugehörige Transportprofil 25 in einer Stirnansicht. Auch hier ist erkennbar, dass die Transporteinheit 25 innerhalb des Transportprofils 26 liegt und somit für den Straßentransport zugelassen ist.

## Patentansprüche

1. Leistungstransformatoreinheit mit wenigstens einem einphasigen Transformator (1), der zum Anschluss an ein Hochspannungsnetz eingerichtet ist, wobei jeder einphasige Transformator (1)
- einen mit einem Isolierfluid befüllten Kessel (2), in dem ein Kern mit einer Ober- und Unterspannungswicklung angeordnet ist,
- wenigstens eine Durchführungssteckbuchse (15), die über eine sich innerhalb des Kessels erstreckende Wicklungsanschlussleitung mit der Ober- oder Unterspannungswicklung verbunden ist,
- wenigstens eine Hochspannungsdurchführung (16,17,18), die in die Durchführungssteckbuchse (15) einsteckbar ist,
- eine Kühleinrichtung (8,9) zum Kühlen der Isolierflüssigkeit und
- ein Ausdehnungsgefäß (13) aufweist, das zum Ausgleich temperaturbedingter Volumenschwankungen des Isolierfluids dient,
wobei das Ausdehnungsgefäß (13) und die Kühleinrichtung (8,9) mechanisch fest mit dem Kessel (2) verbunden sind und zusammen mit diesem und jeder Durchführungssteckbuchse (15) eine Transporteinheit (25) bilden, wobei die Transporteinheit (25) eine Außenkontur aufweist, die innerhalb eines vorgegebenen Transportprofils (26) liegt.

2. Leistungstransformatoreinheit nach Anspruch 1,
**dadurch gekennzeichnet, dass** die Transporteinheit (25) eine Höhe kleiner als 4,2 m und eine Breite kleiner als 3,3 m und eine Länge kleiner als 9 m aufweist.

3. Leistungstransformatoreinheit nach einem der vorhergehenden Ansprüche,
**dadurch gekennzeichnet, dass** die Transporteinheit (25) wenigstens einen Motorantrieb (21), Sensoreinheiten und wenigstens ein Schutz- und Überwachungsgerät (22) umfasst.

4. Leistungstransformatoreinheit nach einem der vorhergehenden Ansprüche,
**dadurch gekennzeichnet, dass** das Ausdehnungsgefäß (13) kastenförmig ausgestaltet ist, sich in einer Längsrichtung erstreckt und eine Höhe zwischen 20 cm und 250 cm aufweist.

5. Leistungstransformatoreinheit nach Anspruch 4,
**dadurch gekennzeichnet, dass** die Breite des Ausdehnungsgefäßes (13) kleiner ist als die Zweidrittel der Breite des Kessels (2).

6. Leistungstransformatoreneinheit nach Anspruch 4 oder 5,
**dadurch gekennzeichnet, dass** die Länge des Ausdehnungsgefäßes (13) größer ist als Dreiviertel der Länge des Kessels (2).

7. Leistungstransformatoreinheit nach einem der vorhergehenden Ansprüche,
**dadurch gekennzeichnet, dass** der Kessel (2) und die Ausdehnungsgefäß (13) sich jeweils in einer Längsrichtung erstrecken, wobei die beiden Längsrichtungen parallel zueinander verlaufen.

8. Leistungstransformatoreinheit nach einem der vorhergehenden Ansprüche,
**dadurch gekennzeichnet, dass** der Kessel (2) zwei einander gegenüberliegende Längsseiten (3,5) und zwei einander gegenüberliegende Stirnseiten (4,6) aufweist, die mit den Längsseiten (3,5) verbunden sind und eine kürzere Breite aufweisen als die Längsseiten (3,5), wobei die Kühleinrichtung (8,9) an wenigstens einer der Stirnseiten angeordnet ist.

9. Leistungstransformatoreinheit nach Anspruch 8,
**dadurch gekennzeichnet, dass** die Kühleinrichtung zwei Kühleinheiten (8,9) aufweist, die an unterschiedlichen Stirnseiten (4,6) angeordnet sind.

10. Leistungstransformatoreinheit nach einem der vorhergehenden Ansprüche,
**dadurch gekennzeichnet, dass** das Ausdehnungsgefäß (13) sich mit einem Abstand zwischen 1 cm und 50 cm oberhalb des Kessels (2) parallel zu diesem erstreckt.

11. Leistungstransformatoreinheit nach einem der vorhergehenden Ansprüche,
**dadurch gekennzeichnet, dass** die Kühleinrichtung (8,9) einen Zulauf (11) und einen Ablauf (12) aufweist, die beide unterhalb der Kühleinrichtung (8,9) in diese münden.

12. Leistungstransformatoreinheit nach einem der vorhergehenden Ansprüche,
**dadurch gekennzeichnet, dass** die Durchführungssteckbuchsen (15) in einem Deckel (7) des Kessels (2) angeordnet sind.

13. Leistungstransformatoreinheit nach einem der vorhergehenden Ansprüche,
**dadurch gekennzeichnet, dass** die Wicklungen eine Aramidisolation aufweisen.

14. Leistungstransformatoreinheit nach einem der vorhergehenden Ansprüche,
**dadurch gekennzeichnet, dass** das Isolierfluid ein Esteröl ist.

## Claims

1. Power transformer unit with at least one single-phase transformer (1) that is configured for connection to a high-voltage grid, wherein each single-phase transformer (1) comprises
- a tank (2) filled with an insulating fluid in which a core with a high-voltage and low-voltage winding is arranged,
- at least one feedthrough bushing (15) that is connected via a winding connection line extending inside the tank to the high-voltage or low-voltage winding,
- at least one high-voltage feedthrough (16, 17, 18) that can be inserted into the feedthrough bushing (15),
- cooling equipment (8, 9) for cooling the insulating fluid and
- an expansion vessel (13) that serves to compensate for temperature-induced volume fluctuations of the insulating fluid, wherein
the expansion vessel (13) and the cooling equipment (8, 9) are mechanically firmly connected to the tank (2) and form, together with said tank and each feedthrough bushing (15), a transport unit (25), wherein the transport unit (25) has an external contour that lies inside a predefined transport profile (26).

2. Power transformer unit according to Claim 1, **characterized in that**
the transport unit (25) has a height less than 4.2 m and a width less than 3.3 m and a length less than 9 m.

3. Power transformer unit according to either of the preceding claims,
**characterized in that**
the transport unit (25) comprises at least one motor drive (21), sensor units and at least one protection and monitoring device (22) .

4. Power transformer unit according to one of the preceding claims,
**characterized in that**
the expansion vessel (13) is box-shaped, extends in a longitudinal direction, and has a height between 20 cm and 250 cm.

5. Power transformer unit according to Claim 4, **characterized in that**
the width of the expansion vessel (13) is less than two thirds of the width of the tank (2).

6. Power transformer unit according to Claim 4 or 5, **characterized in that**
the length of the expansion vessel (13) is greater than three quarters of the length of the tank (2).

7. Power transformer unit according to one of the preceding claims,
**characterized in that**
the tank (2) and the expansion vessel (13) each extend in a longitudinal direction, wherein the two longitudinal directions run parallel to one another.

8. Power transformer unit according to one of the preceding claims,
**characterized in that**
the tank (2) comprises two longitudinal faces (3, 5) opposite one another and two end faces (4, 6) opposite one another that are connected to the longitudinal faces (3, 5) and have a shorter width than the longitudinal faces (3, 5), wherein the cooling equipment (8, 9) is arranged at at least one of the end faces.

9. Power transformer unit according to Claim 8,
**characterized in that**
the cooling equipment comprises two cooling units (8, 9) that are arranged at different end faces (4, 6).

10. Power transformer unit according to one of the preceding claims,
**characterized in that**
the expansion vessel (13) extends above the tank (2) and parallel to it with a clearance of between 1 cm and 50 cm.

11. Power transformer unit according to one of the preceding claims,
**characterized in that**
the cooling equipment (8, 9) comprises an inlet (11) and an outlet (12) which both lead to the cooling equipment (8, 9) from underneath the latter.

12. Power transformer unit according to one of the preceding claims,
**characterized in that**
the feedthrough bushings (15) are arranged in a cover (7) of the tank (2).

13. Power transformer unit according to one of the preceding claims,
**characterized in that**
the windings comprise an aramid insulation.

14. Power transformer unit according to one of the preceding claims,
**characterized in that**
the insulating fluid is an ester oil.

## Revendications

1. Unité de transformateur de puissance comprenant au moins un transformateur (1) monophasé, qui est conçu pour la connexion à un réseau de haute tension, dans laquelle chaque transformateur (1) monophasé a
- une cuve (2) emplie d'un fluide isolant, dans laquelle est disposé un noyau ayant un enroulement de haute tension et un enroulement de basse tension,
- au moins une fiche (15) femelle de traversée, qui est reliée à l'enroulement de haute tension ou à l'enroulement de basse tension par une ligne de connexion d'enroulement s'étendant dans la cuve,
- au moins une traversée (16, 17, 18) de haute tension, qui peut être enfichée dans la fiche (15) femelle de traversée,
- un dispositif (8, 9) de refroidissement pour le refroidissement du liquide isolant, et
- un récipient (13) d'expansion, qui sert à compenser des fluctuations en volume du fluide isolant dues à la température,
dans laquelle
le récipient (13) d'expansion et le dispositif (8, 9) de refroidissement sont reliés d'une manière fixe mécaniquement à la cuve (2) et forment, ensemble avec celle-ci et chaque fiche (15) femelle de traversée, une unité (25) de transport, dans laquelle l'unité (25) de transport a un contour extérieur, qui se trouve à l'intérieur d'un profil (26) de transport donné à l'avance.

2. Unité de transformateur de puissance suivant la revendication 1,
**caractérisée en ce que**
l'unité (25) de transport a une hauteur plus petite que 4,2 m et une largeur plus petite que 3,3 m et une longueur plus petite que 9 m.

3. Unité de transformateur de puissance suivant l'une des revendications précédentes,
**caractérisée en ce que**
l'unité (25) de transport comprend au moins un entraînement (21) par moteur, des unités de capteur et au moins un appareil (22) de protection et de contrôle.

4. Unité de transformateur de puissance suivant l'une des revendications précédentes,
**caractérisée en ce que**
le récipient (13) d'expansion est conformé en forme de caisson, s'étend dans une direction longitudinale et a une hauteur comprise entre 20 cm et 250 cm.

5. Unité de transformateur de puissance suivant la revendication 4,
**caractérisée en ce que**
la largeur du récipient (13) d'expansion est plus petite que les deux tiers de la cuve (2).

6. Unité de transformateur de puissance suivant la revendication 4 ou 5,
**caractérisée en ce que**
la longueur du récipient (13) d'expansion est plus grande que les trois quarts de la longueur de la cuve (2).

7. Unité de transformateur de puissance suivant l'une des revendications précédentes,
**caractérisée en ce que**
la cuve (2) et que le récipient (13) d'expansion s'étendent chacun dans une direction longitudinale, les deux directions longitudinales étant parallèles entre elles.

8. Unité de transformateur de puissance suivant l'une des revendications précédentes,
**caractérisée en ce que**
la cuve (2) a deux côtés (3, 5) longitudinaux opposés l'un à l'autre et deux côtés (4, 6) frontaux opposés l'un à l'autre, qui sont reliés aux côtés (3, 5) longitudinaux et ont une largeur plus petite que les côtés (3, 5) longitudinaux, dans laquelle le dispositif (8, 9) de refroidissement est disposé sur au moins l'un des côtés frontaux.

9. Unité de transformateur de puissance suivant la revendication 8,
**caractérisée en ce que**
le dispositif de refroidissement a deux unités (8, 9) de refroidissement, qui sont disposées sur des côtés (4, 6) frontaux différents.

10. Unité de transformateur de puissance suivant l'une des revendications précédentes,
**caractérisée en ce que**
le récipient (13) d'expansion s'étend à une distance comprise entre 1 cm et 50 cm au-dessus de la cuve (2) parallèlement à celle-ci.

11. Unité de transformateur de puissance suivant l'une des revendications précédentes,
**caractérisée en ce que**
le dispositif (8, 9) de refroidissement a une arrivée (11) et une sortie (12), qui débouchent toutes deux en-dessous du dispositif (8, 9) de refroidissement dans celui-ci.

12. Unité de transformateur de puissance suivant l'une des revendications précédentes,
**caractérisée en ce que**
les fiches (15) femelles de traversée sont disposées dans un couvercle (7) de la cuve (2).

13. Unité de transformateur de puissance suivant l'une des revendications précédentes,
**caractérisée en ce que**
les enroulements ont une isolation d'aramide.

14. Unité de transformateur de puissance suivant l'une des revendications précédentes,
**caractérisée en ce que**
le fluide isolant est une huile-ester.
